# EUROPÄISCHE PATENTANMELDUNG

(11) **EP 4 617 197 A1**
(43) Veröffentlichungstag der Anmeldung: **17.09.2025**
(21) Anmeldenummer: 25162314.6
(22) Anmeldetag: 07.03.2025
(51) Int. Cl.: B65D 75/32, B65D 75/36, B65D 75/58, B65D 5/54, B65D 75/30, B65D 73/00, A61L 2/23, A61L 2/232, A61L 9/05

(54) **GEBINDE**

(30) Priorität: 12.03.2024 DE 102024106987
(71) Anmelder: Henkel AG & Co. KGaA, 40589 Düsseldorf (DE)
(72) Erfinder: Timmann, Ulf Arno, 40593 Düsseldorf (DE); Pavlovski, Zlatko, 42859 Remscheid (DE); Toepler, Rudolf, 51067 Köln (DE)

(57) **Zusammenfassung**

Die Erfindung betrifft ein Gebinde (1), umfassend eine Verpackung (2) und ein in der Verpackung (2) aufgenommenes Produkt (3), wobei die Verpackung (2) ein Papiermaterial umfasst und das Produkt (3) mindestens zwei im Wesentlichen formstabile, quaderförmige Körper (4) umfasst, wobei die Verpackung (2) eine Blisterkarte (5) und eine auf der Blisterkarte (5) angeordnete quaderförmige Blisterhaube (6) umfasst, wobei sowohl die Blisterkarte (5) als auch die Blisterhaube (6) aus dem Papiermaterial gefertigt sind und wobei die mindestens zwei Körper (4) die Blisterhaube (6) im Wesentlichen vollständig ausfüllen, wobei weiterhin die Verpackung (2) eine als Knicklinie (7) fungierende Materialschwächung (8) aufweist, die sich sowohl über die Blisterhaube (6) als auch über die Blisterkarte (5) erstreckt und die in einer Ebene verläuft, die zwischen den mindestens zwei quaderförmigen Körpern (4) liegt, derart, dass die Verpackung (2) durch Knicken des Gebindes (1) entlang der Knicklinie (7) aufbrechbar ist, so dass das Produkt (3) aus der Verpackung (2) entnommen werden kann, wobei das in der Verpackung (2) aufgenommene Produkt (3) beim Öffnen der Verpackung (2) als Hebel wirkt.

## Beschreibung

Die Erfindung betrifft ein Gebinde, umfassend eine Verpackung und ein in der Verpackung aufgenommenes Produkt, wobei die Verpackung ein Papiermaterial umfasst und das Produkt mindestens zwei im Wesentlichen formstabile, quaderförmige Körper umfasst.

Derartige Gebinde sind beispielsweise als Blisterverpackungen bekannt, in denen ein Reinigungsmittel aufgenommen ist, welches für den Einsatz in einer Geschirrspülmaschine, in einer Waschmaschine oder in einem Toilettenspülkasten geeignet ist. Die Blisterverpackung umfasst dabei in der Regel eine das Produkt aufnehmende Blisterhaube aus einem Kunststoffmaterial sowie eine aus einem Kartonmaterial gefertigte und mit der Blisterhaube versiegelte Blisterkarte.

Derartige Verpackungen weisen zum einen den Nachteil auf, dass sie aus unterschiedlichen Materialien gefertigt sind und ein Nutzer die entleerte Verpackung zunächst in ihre unterschiedlichen Materialien zerlegen muss, bevor er diese den jeweiligen Recyclingströmen zuführen kann. Vor dem Hintergrund eines gestiegenen Nachhaltigkeits- und Umweltschutzbewusstseins wird dabei insbesondere der hohe Kunststoffanteil als nachteilig erachtet. Darüber hinaus ist das Öffnen derartiger Verpackungen für den Nutzer regelmäßig mit Schwierigkeiten verbunden, da sich die Versiegelung zwischen Blisterkarte und -haube häufig nicht einfach und sauber auftrennen lässt.

Es sind auch Verpackungen bekannt, die im Wesentlichen aus einem Material auf Basis von Papier gefertigt sind und mit Hilfe eines Aufreißstreifens geöffnet werden können. Der Aufreißstreifen ist dabei in der Regel aus einem Kunststoffmaterial gefertigt und muss von daher separat entsorgt werden.

Die vorliegende Erfindung hat sich die Aufgabe gestellt, ein Gebinde, umfassend eine Verpackung und ein in der Verpackung aufgenommenes Produkt, bereitzustellen, welches sich durch eine besonders nachhaltige Verpackung auszeichnet und welches sich gleichzeitig besonders einfach öffnen lässt.

Diese Aufgabe wird gelöst durch einen Gegenstand gemäß Patentanspruch 1. Konkrete Ausgestaltungen und Weiterbildungen der Erfindung sind Gegenstand der Unteransprüche.

Gemäß Patentanspruch 1 handelt es ich bei der Erfindung um ein Gebinde, umfassend eine Verpackung und ein in der Verpackung aufgenommenes Produkt, wobei die Verpackung ein Papiermaterial umfasst und das Produkt mindestens zwei im Wesentlichen formstabile, quaderförmige Körper umfasst. Das erfindungsgemäße Gebinde zeichnet sich dadurch aus, dass die Verpackung eine Blisterkarte und eine auf der Blisterkarte angeordnete quaderförmige Blisterhaube umfasst, wobei sowohl die Blisterkarte als auch die Blisterhaube aus dem Papiermaterial gefertigt sind und wobei die mindestens zwei Körper die Blisterhaube im Wesentlichen vollständig ausfüllen, wobei weiterhin die Verpackung eine als Knicklinie fungierende Materialschwächung aufweist, die sich sowohl über die Blisterhaube als auch über die Blisterkarte erstreckt und die in einer Ebene verläuft, die zwischen den mindestens zwei quaderförmigen Körpern liegt, derart, dass die Verpackung durch Knicken des Gebindes entlang der Knicklinie aufbrechbar ist, so dass das Produkt aus der Verpackung entnommen werden kann, wobei das in der Verpackung aufgenommene Produkt beim Öffnen der Verpackung als Hebel wirkt.

Mit anderen Worten sieht die Erfindung ein Gebinde vor, bei dem mindestens zwei quaderförmige Körper in einer aus einem Papiermaterial gefertigten Blisterhaube angeordnet sind und diese im Wesentlichen vollständig ausfüllen, wobei die Blisterhaube mittels einer ebenfalls aus einem Papiermaterial gefertigten Blisterkarte verschlossen ist und wobei eine als Knicklinie dienende Materialschwächung vorgesehen ist, die sich sowohl über die Blisterhaube als auch über die Blisterkarte erstreckt. Die Materialschwächung verläuft dabei in einer Ebene zwischen den mindestens zwei Körpern, so dass die Verpackung durch Knicken des Gebindes entlang der Knicklinie aufbrechbar ist. Die formschlüssig in der Blisterhaube aufgenommenen Körper wirken dabei als Hebel, welcher das Aufbrechen der Verpackung erleichtert. Die einzelnen Körper können nach erfolgtem Aufbrechen der Verpackung aus dieser entnommen werden. Es ist somit ein Vorteil des erfindungsgemäßen Gebindes, dass auf zusätzliche Öffnungshilfen wie Aufreißstreifen oder dergleichen, die häufig aus einem Kunststoffmaterial gefertigt sind und separat entsorgt werden müssen, verzichtet werden kann. Vielmehr kann die Verpackung im Wesentlichen vollständig aus einem Material auf Basis von Papier gefertigt sein und entsprechend als Ganzes dem Papierrecycling zugeführt werden.

Das Aufbrechen der Verpackung des erfindungsgemäßen Gebindes entlang der Knicklinie wird insbesondere dadurch erleichtert und unterstützt, dass das in der Blisterhaube aufgenommene, im Wesentlichen formstabile Produkt die Blisterhaube im Wesentlichen vollständig ausfüllt. Auf diese Weise kann ein bei dem Knickvorgang aufgebrachtes Biegemoment sehr effizient über das im wesentlichen formstabile Produkt auf die Verpackung übertragen werden, die sodann entlang der als Sollbruchstelle wirkenden Knicklinie automatisch aufbricht. Aufgrund der im Wesentlichen vollständigen Ausfüllung der Blisterhaube durch das Produkt kann ein anderweitiges Eindrücken oder eine Deformation der Blisterhaube beim Öffnungsvorgang verhindert werden; vielmehr kommt das aufgebrachte Biegemoment im Wesentlichen vollständig beim Auftrennen der Sollbruchstelle zur Wirkung.

Gemäß einer Ausgestaltung der Erfindung umfasst das Produkt vier gleichartige quaderförmige Körper, wobei die Materialschwächung in einer Ebene verläuft, die zwischen jeweils zwei Körpern liegt. Mit anderen Worten können auch mehr als zwei, beispielsweise vier Körper in der Verpackung aufgenommen sein. Die einzelnen Körper können als gleichartige Würfel ausgebildet sein. Die Materialschwächung verläuft dabei in einer Ebene, die zwischen jeweils zwei Körpern liegt. Durch Aufbrechen der Verpackung entlang der Knicklinie wird die Blisterhaube so in zwei Hälften geteilt, dass jeweils zwei Köper aus einer der beiden Hälften entnehmbar sind.

Bei dem Produkt kann es sich beispielsweise um ein Reinigungsmittel handeln. Insbesondere kann es sich um ein Reinigungsmittel zum Einbringen in den Spülkasten einer Toilettenspülung handeln. Das Produkt kann stark hygroskopisch und wasserlöslich sein. Als Reinigungsmittel kann es insbesondere Tenside umfassen.

Das Produkt ist erfindungsgemäß im Wesentlichen formstabil. Unter Formstabilität wird im Sinne der Erfindung verstanden, dass das Produkt auf Druck nicht wesentlich nachgibt. Dies ist eine Voraussetzung dafür, dass das Produkt den Öffnungsprozess in optimaler Weise unterstützt, indem es als starrer Hebel wirkt, durch welchen ein aufgebrachtes Biegemoment im Wesentlichen vollständig auf die aufzubrechende Verpackung übertragen wird. Bei einem zu nachgiebigen Produkt würde ein wesentlicher Anteil des aufgebrachten Biegemoments in eine Deformation des Produkts gehen. Gleichzeitig schließt das Merkmal der Formstabilität ein, dass das Produkt in gewissem Maße nachgiebig sein kann und beispielsweise durch punktuellen Druck mit einem Finger in sehr geringem Maße eindrückbar sein kann.

Eine weitere Ausführung der Erfindung sieht vor, dass die Körper jeweils einzeln in eine wasserlösliche Folie eingeschlagen sind. Eine solche Folie hat eine Barrierefunktion gegenüber in dem Produkt enthaltenen Duft- und/oder Farbstoffen. So kann durch Einschlagen der einzelnen Körper in eine Folie verhindert werden, dass ein parfümiertes Produkt bereits vor seinem eigentlichen Einsatz, beispielsweise während einer Lagerzeit, an Duft einbüßt bzw. in unerwünschter Weise die Umgebung beduftet. Darüber hinaus dient eine derartige Folie auch dazu, die Hände und/oder die Kleidung eines Nutzers bei der Entnahme des Produkts aus der Verpackung zu schützen, da die Produkte oftmals intensiv eingefärbt sind und entsprechend auf Haut und/oder Kleidung abfärben können. Auch die Verpackung selbst wird auf diese Weise vor Abfärbungen geschützt. Beispielsweise kann es sich um eine Folie auf Basis von Polyvinylalkohol (PVA) handeln, die sich in Wasser auflöst und das Reinigungsmittel sodann freigibt.

Zusätzlich oder alternativ kann auch ein Trennelement vorgesehen sein, welches innerhalb der Blisterhaube zwischen den Körpern angeordnet ist. Beispielsweise kann ein aus zwei sich kreuzenden Papier- oder Pappstreifen gebildetes Trennelement vorgesehen sein, durch welches vier Körper in der Verpackung voneinander separiert werden können. Dies hat den Vorteil, dass die einzelnen Körper während der Lagerung des Gebindes nicht miteinander in Kontakt kommen und somit nicht aneinander reiben bzw. miteinander verkleben können.

Die Materialschwächung kann auf unterschiedliche Art und Weise ausgebildet sein. Grundsätzlich kann sie beispielsweise als Perforation ausgebildet sein, wodurch ein Aufbrechen der Verpackung besonders einfach möglich ist. Allerdings besteht bei einer als Perforation ausgebildeten Materialschwächung die Gefahr, dass Feuchtigkeit aus der Umgebung in die Verpackung eindringt. Dies ist insbesondere bei Verwendung eines stark hygroskopischen Produkts von Nachteil, da es bereits in der Verpackung durch die Aufnahme von Feuchtigkeit beeinträchtigt werden kann. Die Materialschwächung kann aus diesem Grund auch vollständig oder teilweise als Ritzung und/oder Rillung ausgebildet sein. Unter einer Ritzung wird dabei eine Bearbeitung des Materials der Verpackung mit Hilfe eines Schneidwerkzeugs verstanden, wodurch das Material zwar bis zu einer definierten Tiefe eingeschnitten wird, der Schnitt das Material jedoch nicht vollständig durchsetzt. Auf diese Weise wird das Material im Bereich der Ritzung geschwächt und ist damit leicht knickbar und schließlich aufbrechbar, es ist aber vor dem Öffnungsprozess im Wesentlichen undurchlässig für Feuchtigkeit und weitere Umgebungseinflüsse wie Staub und Wasserdampf. Unter einer Rillung wird demgegenüber eine Bearbeitung des Materials der Verpackung verstanden, bei der das Material mit entsprechendem Presswerkzeug lediglich verformt bzw. komprimiert, nicht jedoch eingeschnitten wird. Auch durch eine Rillung wird bewirkt, dass das Material im Bereich der Rillung leichter knickbar ist. Gleichzeitig ist eine hohe Beständigkeit gegenüber Umgebungseinflüssen wie Feuchtigkeit gegeben.

Erfindungsgemäß kann es vorgesehen sein, dass der sich über die Blisterhaube erstreckende Anteil der Materialschwächung als Ritzung ausgebildet ist. Mit anderen Worten kann mindestens derjenige Anteil der Materialschwächung, der sich über die Blisterhaube erstreckt, als Ritzung ausgebildet sein. Auf diese Weise ist die Blisterhaube im Zuge des Öffnungsvorgangs der Verpackung besonders leicht aufbrechbar. Um gleichzeitig eine möglichst hohe Beständigkeit gegenüber Feuchtigkeit und weiteren Umgebungseinflüssen sicherzustellen, kann die Ritzung auf der dem Produkt zugewandten Innenseite der Blisterhaube ausgebildet sein, so dass die Außenseite der Blisterhaube unversehrt bleibt. Alternativ kann die Ritzung auch auf der dem Produkt abgewandten Außenseite der Blisterhaube ausgebildet sein. Schließlich ist es auch möglich, dass die Ritzung sowohl auf der Innenseite als auch auf der Außenseite der Blisterhaube ausgebildet ist. In diesem Fall können die innenseitig und die außenseitig ausgebildete Ritzung unmittelbar übereinander liegen, wobei die Ritztiefe in diesem Fall so angepasst ist, dass zwischen den beiden Ritzungen ein ausreichender Anteil unversehrten Papiermaterials verbleibt. Alternativ können die innenseitig und die außenseitig ausgebildete Ritzung auch mit geringem Abstand versetzt zueinander ausgebildet sein. Beispielsweise können sie bis zu etwa 10 mm versetzt zueinander angeordnet sein.

Gemäß einer weiteren Ausführungsvariante ist der sich über die Blisterkarte erstreckende Anteil der Materialschwächung als Rillung ausgebildet. Die Rillung kann sich dabei im Wesentlichen über die gesamte Länge der Blisterkarte erstrecken. Blisterhaube und Blisterkarte sind grundsätzlich in an sich bekannter Art und Weise derart miteinander verbunden, dass die Blisterhaube durch die Blisterkarte vollständig verschlossen wird. Dabei kann die Blisterkarte in ihren Abmessungen über die Blisterhaube hinausreichen. Die sich sowohl über die Blisterkarte als auch über die Blisterhaube erstreckende Materialschwächung liegt in ihrer Gesamtheit erfindungsgemäß in einer Ebene zwischen den mindestens zwei quaderförmigen Körpern. Dabei kann der sich über die Blisterhaube erstreckende Anteil der Materialschwächung zumindest abschnittsweise parallel und fluchtend zu dem sich über die Blisterkarte erstreckenden Anteil der Materialschwächung verlaufen.

Grundsätzlich kann auch der sich über die Blisterkarte erstreckende Anteil der Materialschwächung, zumindest abschnittsweise, als Ritzung ausgebildet sein.

Die Blisterhaube kann nach einem Vorschlag der Erfindung durch Falten eines Materialzuschnitts gebildet sein. Hierzu wird ein entsprechender Materialzuschnitt aus einem Papiermaterial bereitgestellt, aus dem durch Faltung die Blisterhaube ausgebildet werden kann. Der Materialzuschnitt kann insbesondere Verbindungslaschen umfassen, mit Hilfe derer die gefaltete Blisterhaube mit der Blisterkarte verbunden werden kann. In dem bereitgestellten Materialzuschnitt ist die dem späteren Aufbrechen der Verpackung dienende Materialschwächung, beispielsweise in Form einer oben beschriebenen Ritzung, in vorteilhafter Weise bereits ausgebildet. Darüber hinaus kann der Materialzuschnitt weitere, beispielsweise als Rillungen ausgebildete Falzlinien umfassen, die lediglich das Falten der Blisterhaube erleichtern.

Unter einem Papiermaterial wird erfindungsgemäß ein Material auf Basis von Papier verstanden. Es kann sich dabei beispielsweise um ein Kartonmaterial einer gewissen Dicke handeln.

Insbesondere bei Verwendung eines stark hygroskopischen Produkts können die Blisterhaube und die Blisterkarte feuchtigkeitsundurchlässig miteinander verbunden sein. So können die Blisterhaube und die Blisterkarte, beispielsweise im Bereich der Verbindungslaschen, derart miteinander verklebt oder versiegelt sein, dass über die Klebe- bzw. Siegelbereiche im Wesentlichen keine Feuchtigkeit in die Verpackung eindringen kann.

Im Folgenden wird die Erfindung anhand von Ausführungsbeispielen und unter Bezugnahme auf die beigefügten Figuren näher erläutert. Es zeigen:
- Figur 1:: ein Ausführungsbeispiel des erfindungsgemäßen Gebindes in einer Ansicht von schräg vorne;
- Figur 2:: das Gebinde aus Figur 1 in einer rückseitigen Ansicht;
- Figur 3:: eine Darstellung eines Materialzuschnitts zur Ausbildung einer Blisterhaube;
- Figur 4:: ein Ausführungsbeispiel eines Trennelements;
- Figur 5:: ein weiteres Ausführungsbeispiel des erfindungsgemäßen Gebindes in einer Ansicht von schräg vorne;
- Figur 6:: das Gebinde aus Figur 5 in einer rückseitigen Ansicht;
- Figur 7:: eine Darstellung eines Materialzuschnitts zur Ausbildung einer Blisterhaube;
- Figur 8 :: ein weiteres Ausführungsbeispiel eines Trennelements;
- Figur 9:: eine Darstellung eines geöffneten Gebindes.

Figur 1 zeigt ein im Ganzen mit 1 bezeichnetes Gebinde, welches eine Verpackung 2 sowie ein in der Darstellung der Figur 1 nicht zu sehendes, in der Verpackung 2 aufgenommenes Produkt 3 umfasst. Bei dem Produkt 3 handelt es sich um ein wasserlösliches und Tenside umfassendes Reinigungsmittel, welches in den Spülkasten einer Toilettenspülung eingebracht werden kann. Das Produkt 3 umfasst bei dem in der Figur 1 dargestellten Ausführungsbeispiel zwei im Wesentlichen formstabile, würfelförmige Körper 4.

Die Verpackung 2 umfasst eine Blisterkarte 5 sowie eine auf der Blisterkarte 5 angeordnete quaderförmige Blisterhaube 6. Sowohl die Blisterkarte 5 als auch die Blisterhaube 6 sind aus einem Kartonmaterial gefertigt.

Die beiden in der Figur 1 nicht zu sehenden würfelförmigen Körper 4 sind in der Blisterhaube 6 aufgenommen und füllen diese im Wesentlichen vollständig aus.

Die Verpackung 2 weist darüber hinaus eine als Knicklinie 7 fungierende Materialschwächung 8 auf, die sich sowohl über die Blisterkarte 5 als auch über die Blisterhaube 6 erstreckt. Die Materialschwächung 8 verläuft in einer Ebene, die zwischen den beiden würfelförmigen Körpern 4 und orthogonal zu der Blisterkarte 5 liegt. Durch Knicken des Gebindes 1 entlang der Knicklinie 7 ist die Blisterhaube 6 entlang der Materialschwächung 8 aufbrechbar, so dass das Produkt 3 aus der Verpackung 2 entnommen werden kann. Figur 9, auf welche später noch genauer eingegangen werden wird, zeigt ein weiteres Ausführungsbeispiel eines Gebindes 1, welches entlang der Knicklinie 7 geknickt und bei welchem die Blisterhaube 6 aufgebrochen wurde. Das Produkt 3 kann in diesem Zustand aus der Verpackung 2 entnommen werden.

Das in der Verpackung 2 aufgenommene Produkt 3 wirkt beim Öffnen der Verpackung 2 als Hebel, derart, dass ein bei dem Knickvorgang aufgebrachtes Biegemoment sehr effizient über das im wesentlichen formstabile Produkt 3 auf die Blisterhaube 6 übertragen wird, die sodann entlang der als Sollbruchstelle wirkenden Materialschwächung 8 aufbricht. Das Produkt 3 füllt zu diesem Zweck die Blisterhaube 6 im Wesentlichen vollständig aus, so dass das aufgebrachte Biegemoment im Wesentlichen vollständig beim Auftrennen der Sollbruchstelle zur Wirkung kommt und nicht anderweitig deformierend oder eindrückend auf die Blisterhaube 6 wirkt.

Der sich über die Blisterhaube 6 erstreckende Anteil der Materialschwächung 8 ist als Ritzung 11 ausgebildet. Bei dem in der Figur 1 dargestellten Ausführungsbeispiel ist die Ritzung 11 auf der Außenseite 15 der Blisterhaube 6 ausgebildet. Alternativ kann die Ritzung 11 auch auf der dem Produkt 3 zugewandten Innenseite 12 der Blisterhaube 6 ausgebildet sein; in diesem Fall ist die Außenseite 15 der Blisterhaube 6 unversehrt und es besteht ein besonders guter Schutz gegenüber Umgebungseinflüssen wie Feuchtigkeit. Schließlich kann die Ritzung, wie oben bereits beschrieben, auch sowohl auf der Innenseite als auch auf der Außenseite ausgebildet sein. In jedem Fall führt die Ritzung 11 dazu, dass die Blisterhaube 6 beim Knicken der Verpackung 2 entlang der Knicklinie 7 leicht entlang der Ritzung 11 aufbricht.

Der sich über die Blisterkarte 5 erstreckende Anteil der Materialschwächung 8 ist demgegenüber als Rillung 13 ausgebildet. Die Rillung 13 erstreckt sich dabei über die gesamte Länge der Blisterkarte 5, was aus der rückseitigen Ansicht der Figur 2 besser ersichtlich ist. Sie verläuft somit auch unterhalb der Blisterhaube 6 und fluchtend zu dem sich über die Blisterhaube 6 erstreckenden Anteil der Materialschwächung 8. Die Gesamtheit der Materialschwächung 8, umfassend die sich über die Blisterhaube 6 erstreckende Ritzung 11 und die sich über die Blisterhaube 5 erstreckende Rillung 13, liegt in einer Ebene, welche zwischen den beiden würfelförmigen Körpern 4 und orthogonal zu der Blisterkarte 5 liegt. Die Rillung 13 wirkt beim Öffnungsvorgang der Verpackung 2 im Wesentlichen unterstützend, indem sie das Knicken der Verpackung 2 entlang der Knicklinie 7 erleichtert. Die Ritzung 11 hingegen, entlang derer das Kartonmaterial der Blisterhaube 6 in stärkerem Maße geschwächt ist als das Kartonmaterial der Blisterkarte 5 entlang der Rillung 13, wirkt als Sollbruchstelle, entlang der die Blisterhaube 6 bei Aufbringen eines entsprechenden Biegemoments aufbricht.

Die Blisterhaube 6 und die Blisterkarte 5 sind derart miteinander verklebt, dass über die Klebebereiche im Wesentlichen keine Feuchtigkeit in die Verpackung 2 eindringen kann. Die Blisterhaube 6 umfasst zu diesem Zweck Verbindungslaschen 16, über welche eine Klebeverbindung zwischen der Blisterhaube 6 und der Blisterkarte 5 hergestellt wird.

Figur 3 zeigt einen Materialzuschnitt 14 aus einem Kartonmaterial, aus welchem eine Blisterhaube 6 durch Falten ausgebildet werden kann. Figur 3 zeigt dabei einen Blick auf die spätere Innenseite 12 der Blisterhaube 6. Bei dem hier gezeigten Ausführungsbeispiel ist die Ritzung 11 auf der Innenseite 12 der Blisterhaube 6 ausgebildet. Darüber hinaus umfasst der Materialzuschnitt 14 mehrere als Rillungen ausgebildete Falzlinien 18, entlang derer der Materialzuschnitt 14 zur Ausbildung der Blisterhaube 6 besonders leicht faltbar ist. An dem Materialzuschnitt 14 sind randseitig Verbindungslaschen 16 ausgebildet, welche, wie oben bereits beschrieben, der Verbindung der Blisterhaube 6 mit der Blisterkarte 5 dienen. Zusätzlich umfasst der Materialzuschnitt 14 Verbindungslaschen 17, welche dazu dienen, die Seitenwände der Blisterhaube 6 miteinander zu verbinden, beispielsweise zu verkleben oder zu versiegeln.

In der Figur 4 ist ein Trennelement 10 dargestellt, welches aus einem Kartonmaterial gefertigt ist und innerhalb der Blisterhaube 6 zur Trennung der beiden würfelförmigen Körper 4 angeordnet sein kann. Das Trennelement 10 umfasst zwei orthogonal zueinander angeordnete Stege 19, 20, wobei die in der Verpackung 2 aufgenommenen Körper 4 durch den Kartonsteg 19 voneinander getrennt werden. Hierdurch kann verhindert werden, dass die beiden Körper 4 während der Lagerung des Gebindes miteinander in Kontakt kommen und aneinander reiben bzw. miteinander verkleben. Das Trennelement 10 kann auch lediglich aus dem Steg 19 bestehen, welcher zwischen den beiden Körpern 4 eingefügt sein kann.

In den Figuren 5 bis 9 ist ein weiteres Ausführungsbeispiel eines erfindungsgemäßen Gebindes 1 dargestellt. Es unterscheidet sich von dem in den Figuren 1 bis 4 dargestellten Ausführungsbeispiel lediglich dadurch, dass in der Verpackung 2 vier gleichartige würfelförmige Körper 4 aufgenommen sind und die Blisterhaube 6 entsprechend größer ausgebildet ist. Die Blisterhaube 6 kann aus dem in der Figur 7 dargestellten Materialzuschnitt 14 durch Falten in der oben im Zusammenhang mit Figur 3 beschriebenen Weise ausgebildet werden. Die Materialschwächung 8 verläuft dabei so, dass beidseitig der Materialschwächung 8 jeweils zwei Körper 4 angeordnet sind. Dabei können die vier Körper 4 innerhalb der Blisterhaube 6 durch ein Trennelement 10, wie es in der Figur 8 gezeigt ist, voneinander separiert werden. Das Trennelement 10 umfasst zwei sich kreuzende Stege 19, 20, welche auf einer Basis 21 angeordnet sind. Es entstehen auf diese Weise vier voneinander getrennte Kompartimente, in denen jeweils ein Körper 4 aufgenommen sein kann. Das Trennelement 10 kann auch lediglich die zwei sich kreuzenden Stege 19, 20 umfassen, welche zwischen den vier Körpern 4 eingefügt werden.

Figur 9 zeigt ein geöffnetes Gebinde 1, welches zuvor entlang der Knicklinie 7 geknickt wurde. Es ist zu erkennen, dass die Blisterkarte 5 entlang der als Rillung 13 ausgebildeten Materialschwächung 8 lediglich geknickt wird, während die Blisterhaube 6 entlang der als Ritzung 11 ausgebildeten und damit als Sollbruchstelle fungierenden Materialschwächung 8 aufgebrochen ist. Auf diese Weise ist das in der Blisterhaube 6 aufgenommene Produkt 3 unmittelbar zugänglich. Es ist aus Figur 9 ersichtlich, dass jeweils zwei würfelförmige Körper 4 zu beiden Seiten der Materialschwächung 8 angeordnet sind. Jeder einzelne Körper 4 ist dabei in eine wasserlösliche Folie auf Basis von Polyvinylalkohol eingeschlagen, was durch die Schraffur angedeutet sein soll. Zusätzlich kann ein kreuzförmiges Trennelement 10, wie es in der Figur 8 dargestellt ist, zwischen den vier Körpern 4 eingefügt sein. Dies ist aus Gründen der Übersichtlichkeit in der Darstellung der Figur 9 nicht gezeigt.

### Bezugszeichenliste

- 1: Gebinde
- 2: Verpackung
- 3: Produkt
- 4: Körper
- 5: Blisterkarte
- 6: Blisterhaube
- 7: Knicklinie
- 8: Materialschwächung
- 9: Wasserlösliche Folie
- 10: Trennelement
- 11: Ritzung
- 12: Innenseite
- 13: Rillung
- 14: Materialzuschnitt
- 15: Außenseite
- 16: Verbindungslasche
- 17: Verbindungslasche
- 18: Falzlinie
- 19: Steg
- 20: Steg
- 21: Basis

## Patentansprüche

1. Gebinde (1), umfassend eine Verpackung (2) und ein in der Verpackung (2) aufgenommenes Produkt (3), wobei die Verpackung (2) ein Papiermaterial umfasst und das Produkt (3) mindestens zwei im Wesentlichen formstabile, quaderförmige Körper (4) umfasst, **dadurch gekennzeichnet, dass** die Verpackung (2) eine Blisterkarte (5) und eine auf der Blisterkarte (5) angeordnete quaderförmige Blisterhaube (6) umfasst, wobei sowohl die Blisterkarte (5) als auch die Blisterhaube (6) aus dem Papiermaterial gefertigt sind und wobei die mindestens zwei Körper (4) die Blisterhaube (6) im Wesentlichen vollständig ausfüllen, wobei weiterhin die Verpackung (2) eine als Knicklinie (7) fungierende Materialschwächung (8) aufweist, die sich sowohl über die Blisterhaube (6) als auch über die Blisterkarte (5) erstreckt und die in einer Ebene verläuft, die zwischen den mindestens zwei quaderförmigen Körpern (4) liegt, derart, dass die Verpackung (2) durch Knicken des Gebindes (1) entlang der Knicklinie (7) aufbrechbar ist, so dass das Produkt (3) aus der Verpackung (2) entnommen werden kann, wobei das in der Verpackung (2) aufgenommene Produkt (3) beim Öffnen der Verpackung (2) als Hebel wirkt.

2. Gebinde (1) nach Anspruch 1, **dadurch gekennzeichnet, dass** das Produkt (3) vier gleichartige quaderförmige Körper (4) umfasst, wobei die Materialschwächung (8) in einer Ebene verläuft, die zwischen jeweils zwei Körpern (4) liegt.

3. Gebinde (1) nach Anspruch 1 oder 2, **dadurch gekennzeichnet, dass** das Produkt (3) hygroskopisch ist.

4. Gebinde (1) nach Anspruch 3, **dadurch gekennzeichnet, dass** das Produkt (3) wasserlöslich ist.

5. Gebinde (1) nach Anspruch 3 oder 4, **dadurch gekennzeichnet, dass** das Produkt (3) ein Tensid umfasst.

6. Gebinde (1) nach einem der Ansprüche 1 bis 5, **dadurch gekennzeichnet, dass** die Körper (4) jeweils einzeln in eine wasserlösliche Folie (9) eingeschlagen sind.

7. Gebinde (1) nach einem der Ansprüche 1 bis 6, **dadurch gekennzeichnet, dass** ein Trennelement (10) vorgesehen ist, welches innerhalb der Blisterhaube (6) zwischen den Körpern (4) angeordnet ist.

8. Gebinde (1) nach einem der Ansprüche 1 bis 7, **dadurch gekennzeichnet, dass** zumindest ein Teilabschnitt der Materialschwächung (8) als Ritzung (11) ausgebildet ist, welche das Material der Verpackung (2) nicht vollständig durchsetzt.

9. Gebinde (1) nach Anspruch 8, **dadurch gekennzeichnet, dass** der sich über die Blisterhaube (6) erstreckende Anteil der Materialschwächung (8) als Ritzung (11) ausgebildet ist.

10. Gebinde (1) nach Anspruch 9, **dadurch gekennzeichnet, dass** die Ritzung (11) auf der dem Produkt (3) zugewandten Innenseite (12) der Blisterhaube (6) ausgebildet ist.

11. Gebinde (1) nach Anspruch 9, **dadurch gekennzeichnet, dass** die Ritzung (11) auf der dem Produkt (3) abgewandten Außenseite (15) der Blisterhaube (6) ausgebildet ist.

12. Gebinde (1) nach Anspruch 9, **dadurch gekennzeichnet, dass** die Ritzung (11) sowohl auf der dem Produkt (3) zugewandten Innenseite (12) der Blisterhaube (6) als auch auf der dem Produkt (3) abgewandten Außenseite (15) der Blisterhaube (6) ausgebildet ist.

13. Gebinde (1) nach einem der Ansprüche 1 bis 12, **dadurch gekennzeichnet, dass** der sich über die Blisterkarte (5) erstreckende Anteil der Materialschwächung (8) als Rillung (13) ausgebildet ist.

14. Gebinde (1) nach einem der Ansprüche 1 bis 13, **dadurch gekennzeichnet, dass** die Blisterhaube (6) durch Falten eines Materialzuschnitts (14) gebildet ist.

15. Gebinde (1) nach einem der Ansprüche 1 bis 14, **dadurch gekennzeichnet, dass** die Blisterhaube (6) und die Blisterkarte (5) feuchtigkeitsundurchlässig miteinander verbunden sind.
